# EUROPÄISCHE PATENTSCHRIFT

(11) **EP 0 323 574 B1**
(45) Veröffentlichungstag und Bekanntmachung des Hinweises auf die Patenterteilung: **03.02.1993**
(21) Anmeldenummer: 88120009.1
(22) Anmeldetag: 30.11.1988
(51) Int. Cl.: H01R 4/24

(54) **Kontaktteil**
Contact member
Pièce de contact

(30) Priorität: 23.12.1987 DE 8716917 U
(43) Veröffentlichungstag der Anmeldung: 12.07.1989
(73) Patentinhaber: SIEMENS AKTIENGESELLSCHAFT, 80333 München (DE)
(72) Erfinder: Scholtholt, Hans, D-8044 Lohof (DE); Steiner, Ewald, D-8137 Berg 3 (DE)

(56) Entgegenhaltungen:
- DE-A- 2 725 551
- DE-U- 8 711 376

## Beschreibung

Die Erfindung bezieht sich auf ein Kontaktteil insbesondere für Fernsprechanlagen.

Ein derartiges Kontaktteil ist z. B. durch die DE-OS 27 25 551 bekannt geworden. Danach ist das Kontaktteil in einer Anschlußleiste für ankommende und abgehende Leitungen der Fernsprechlinientechnik eingesetzt. Das Kontaktteil ist im wesentlichen u-förmig aus Flachmaterial geschnitten und an den Enden der beiden Seitenschenkel mit Anschlußstellen für die Schaltdrähte der ankommenden und abgehenden Leitungen versehen. Von der Basis des Kontaktteils aus ragen zwei gegeneinander federnde Kontaktfedern in die gleiche Richtung wie die Seitenschenkel. Die Kontaktfedern sind ebenfalls durch Schneidstanzen gebildet. An ihren Enden sind Steckkontaktstellen für einen anschaltbaren Kontaktstift einer Gegensteckeinrichtung ausgebildet. Die Seitenschenkel sind an ihrem Fuß um ihre Längsachse um 45° verdreht, so daß sie schräg zur Materialebene stehen.

Der Erfindung liegt die Aufgabe zugrunde, die Herstellung des Kontaktteils zu vereinfachen.

Diese Aufgabe wird durch die Erfindung gemäß dem Anspruch gelöst. Das Kontaktteil hat im flachen Zustand eine einfache Gestalt von länglichem Zuschnitt. Die Seitenschenkel und die Kontaktfedern können in einem einzigen einfachen Biegevorgang ausgeformt werden. Die Materialebenen erstrecken sich in der Richtung der sämtliche Schenkel zeigenden Projektion. Das bedeutet, daß die Abstände zwischen den einzelnen Schenkeln und Kontaktfedern relativ groß sind. Dadurch Verdrahtungsraum für die ankommenden und/oder abgehenden Leitungen gewonnen.

Im folgenden wird die Erfindung anhand eines in der Zeichnung dargestellten Ausführungsbeispieles näher erläutert.

Die Figuren 1 und 2 zeigen in einer Seitenansicht und einer Draufsicht ein Kontaktteil 1 zum Anschließen von Schaltdrähten 2 sowie zum Anschalten einer steckbaren Einrichtung 3. Durch strichpunktierte Linien ist ein Isolierstoffkörper 4 angedeutet, der die Kontaktteile 1 aufnimmt. Diese sind aus einem langen schmalen Zuschnitt u-förmig gebogen und sind an den Enden der Seitenschenkel als Schneidklemmen ausgebildet, an denen die Schaltdrähte 2 angeschlossen sind. Aus der Basis des Kontaktteiles 1 sind entlang der Seitenkanten zwei Lappen durch Scheren herausgerissen und in Richtung der Seitenschenkel hochgebogen. Diese Lappen bilden ein paar gegeneinander federnder KOntaktfedern 5 zwischen die ein Kontaktstift der steckbaren Einrichtung 3 kontaktgebend eingesteckt werden kann. Der lichte Abstand zwischen des Seitenschenkeln und den Kontaktfedern 5 ist so groß, daß dazwischen ein Verdrahtungsraum 6 z. B. für die Schaltdrähte 2 der abgehenden Leitungen gebildet ist.

## Patentansprüche

1. Kontaktteil insbesondere für Verteiler von Fernsprechanlagen, wobei das z. B. in einen Isolierstoffkörper (4) einer Anschlußleiste für Schaltdrähte (2) einsetzbare Kontaktteil (1) räumlich getrennte Anschlußstellen für die Schaltdrähte von ankommenden bzw. abgehenden Leitungen aufweist, wobei das Kontaktteil (1) im wesentlichen u-förmig verlaufend ausgebildet ist und die Anschlußstellen für die Schaltdrähte (2) in den freien Endbereichen der Seitenschenkeln des Kontaktteils (1) angeordnet sind und wobei von dessen Basis aus senkrecht zu dieser zwei gegeneinander federnde Kontaktfedern (5) für einen anschaltbaren Kontaktstift einer steckbaren Einrichtung (3) abstehen,
**dadurch gekennzeichnet,**
daß das Kontaktteil (1) u-förmig aus Flachmaterial gebogen ist und daß die Kontaktfedern (5) entlang jeweils einer Längskante der Basis des Kontaktteils (1) aus entgegengesetzter Richtung abgeschert und senkrecht zur Basis abgebogen ist.

## Claims

1. Contact part, particularly for terminal blocks of telephone systems, the contact part (1) which can be inserted, for example, into a body (4) of insulating material of a connection strip for switching wires (2), exhibiting spatially separate connection points for the switching wires of incoming or outgoing lines, the contact part (1) being constructed to extend substantially in a U shape and the connection points for the switching wires (2) being arranged in the free end areas of the side legs of the contact part (1) and two contact springs (5), which are elastic with respect to one another, for a connectable contact pin of a plug-in device (3) projecting perpendicularly from the base of the contact part, characterised in that the contact part (1) is bent in a U shape from flat material and that the contact springs (5) are cut away by shears along one longitudinal edge of the base of the contact part (1) in each case from the opposite direction and are bent away at right angles to the base.

## Revendications

1. Pièce de contact, notamment pour des répartiteurs d'installations téléphoniques, dans lesquelles la pièce de contact (1), utilisée par exemple dans un corps en matériau isolant (4) d'une barrette de connexions pour des fils de connexion (2), possède des points de raccordement séparés dans l'espace pour les fils de connexion de lignes d'arrivée ou de départ, la pièce de contact (1) étant réalisée sensiblement avec une forme de u, et les points de raccordement pour les fils de connexion (2) étant disposés dans les zones terminales libres des branches latérales de la pièce de contact (1), et deux ressorts de contact (5), qui produisent des actions élastiques opposées et qui sont prévus pour une tige de contact, pouvant être raccordée, d'un dispositif enfichable (3), faisant saillie perpendiculairement à partir de la base de la pièce de contact,
caractérisé par le fait
que la pièce de contact (1) est formée d'un matériau plat replié en forme de u et que les ressorts de contact (5) sont découpés dans des directions opposées respectivement le long d'un bord longitudinal de la base de la pièce de contact (1) et sont repliés perpendiculairement à la base.
